# EUROPÄISCHE PATENTSCHRIFT

(11) **EP 0 254 815 B1**
(45) Veröffentlichungstag und Bekanntmachung des Hinweises auf die Patenterteilung: **05.06.1991**
(21) Anmeldenummer: 87105938.2
(22) Anmeldetag: 23.04.1987
(51) Int. Cl.: F01P 7/02, F01P 7/04, F01P 7/12

(54) **Kühlluftklappen- und Gebläsesteuerung für Kraftfahrzeuge**
Control for shutters and blower for cooling air in a motor vehicle
Commande des clapets et des ventilateurs à air de refroidissement pour des véhicules

(30) Priorität: 26.07.1986 DE 3625375
(43) Veröffentlichungstag der Anmeldung: 03.02.1988
(73) Patentinhaber: Dr.Ing.h.c. F. Porsche Aktiengesellschaft, 70435 Stuttgart (DE)
(72) Erfinder: Schempp, Ulrich, Dipl.-Ing. FH, D-7531 Tiefenbronn (DE); Burst,Hermann,Dipl.-Ing., D-7255 Rutesheim (DE); Ritter,Bernhard,Dipl.-Ing.FH, D-7530 Pforzheim-Eutingen (DE)

(56) Entgegenhaltungen:
- EP-A- 0 084 378
- EP-A- 0 156 078
- DE-A- 3 211 793
- GB-A- 573 820
- GB-A- 595 202
- US-A- 4 539 943
- MTZ, Band 20, Nr. 5, Mai 1959, Seiten 137-142; H.K. MÜLLER: "Automatische Temperaturregelung in Kühlkreisläufen von Verbrennungsmotoren"

## Beschreibung

Die Erfindung betrifft eine Kühlluftklappen- und Gebläsesteuerung für Kraftfahrzeuge nach der Gattung des Hauptanspruchs.

Die Neuentwicklung von Kraftfahrzeugen, insbesondere von Personenkraftwagen, steht in der jüngsten Zeit immer mehr unter dem Gesichtspunkt einer optimalen aerodynamischen Gestaltung, nicht zuletzt, um die Fahrleistungen zu erhöhen und den Verbrauch von Betriebsstoffen zu vermindern. Ein wesentlicher Faktor ist hierbei die für die Kühlung der Antriebs(Brennkraft-)maschine notwendige Durchströmung des Brennkraftmaschinenraums, die sich negativ auf den sogenannten Luftwiderstandsbeiwert auswirkt. Ebenso ist es erwünscht, daß sich die Brennkraftmaschine nach einem Startvorgang aus dem kalten Zustand heraus schnell auf eine Betriebstemperatur, bei der sie mit optimaler Wirtschaftlichkeit und Lebensdauer arbeiten kann, erwärmt und diese während des Betriebs möglichst konstant einhält.

Aus der DE-OS 32 11 793 ist eine Kühlmitteltemperaturregelungsanlage für einen Kraftfahrzeug-Verbrennungsmotor bekannt, der neben der üblichen Kühlmitteltemperaturregelung mittels Thermostat im Kurzschlußkreislauf des Kühlwassers der Brennkraftmaschine und dem thermostatisch ein- und ausgeschalteten Kühlluftgebläse zusätzlich ein Schott in einer von der Kühlluft durchströmten Öffnung im Wagenaufbau thermostatisch steuert.

Dadurch wird zwar die Forderung nach Verbesserung der Aerodynamik Rechnung getragen. Die verwendeten Regelorgane weisen jedoch alle mehr oder weniger Zweipunkt-Charakteristik auf, so daß sich damit die Betriebstemperatur der Brennkraftmaschine kaum konstant auf einem erforderlichen Niveau halten läßt. Durch die dadurch bedingten ständigen Schwankungen um einen Sollbetriebspunkt ergibt sich eine schlechte Regelgüte und damit eine Belastung und Abnützung der Brennkraftmaschine einschließlich aller vom Kühlwasser durchströmten Aggregate und Teile. Zudem ist das als Dehnstoffelement ausgeführte, lediglich vom Kühlmittel beeinflußte Verstellorgan des Schotts nur unzureichend abstimmbar und läßt keine weiteren Einflußgrößen zur Anpassung des Kühlluftströms an den Kühlluftbedarf von Verbrennungsmotor und Neben- bzw. Zusatzaggregaten zu.

Zur Verbesserung der Regelgüte wurden auch schon kombinierte Regelsysteme mit kontinuierlich arbeitenden Verstellorganen vorgeschlagen, "Motortechnische Zeitschrift", Jahrgang 20, Heft 5, Mai 1959, Seite 141 bis 142. Diese hydraulisch oder hydrostatisch arbeitenden System sind jedoch äußerst aufwendig und teuer; ihr Einsatz ist nur dann vertretbar, wenn die Brennkraftmaschine bereits eine Druckölversorgung aufweist. Ein weiteres Problem sind die bei hydraulischen oder hydrostatischen Systemen immer vorhandenen Drucköl-Leckagen.

Mit der EP-A-0 084 378 ist eine Steuereinrichtung für ein Motorkühlsystem bekannt geworden, bei welchem bei steigender Temperatur des Kühlmittels der Brennkraftmaschine Kühlluftklappen von der geschlossenen in die geöffnete Stellung gesteuert werden und bei weiter steigender Temperatur ein Lüftergebläse zugeschaltet wird. Die Drehzahl des Lüftergebläses wird hierbei mit wachsender Temperatur erhöht. Eine Verstellung der Kühlluftklappen in Stufen ist zwar angedeutet, nicht jedoch, wie die zugehörige Ansteuerung vorgenommen werden soll.

Ein Temperaturregelsystem für Brennkraftmaschinen geht aus der EP-A-0 156 078 hervor. Bei diesem Temperaturregelsystem wird eine Drehzahl eines Lüftergebläses entsprechend einem Temperatursignal gesteuert. Kühlluftklappen und Gebläseantrieb werden sequentiell derart angesteuert, so daß die Kühlluftklappen stets offen sind, bevor das Gebläse angetrieben wird.

Aufgabe der Erfindung ist es daher, eine kühlmittel- und Gebläsesteuerung für Kraftfahrzeuge zu schaffen, die einen Wärmehaushalt einer Brennkraftmaschine einschließlich ihrer Neben- und Zusatzaggregate bei vertretbarem Aufwand optimal regelt und zudem aerodynamischen Gesichtspunkten des Kraftfahrzeugs voll gerecht wird.

Die Vorteile der Erfindung sind in erster Linie darin zu sehen, daß eine Kühlluftklappen- und Gebläsesteuerung für Kraftfahrzeuge geschaffen ist, die einen Kühlluftbedarf einer Brennkraftmaschine des Kraftfahrzeugs einschließlich aller Neben- und Zusatzaggregate mit hervorragender Regelgüte steuert. Sie ist darüber hinaus leicht an unterschiedliche Gegebenheiten verschiedener Kraftfahrzeug- und Brennkraftmaschinentypen anpaßbar, benötigt wenig Einbauraum und ist kostengünstig in Herstellung und Einbau.

Weitere, die Erfindung in vorteilhafter Weise ausgestaltende Merkmale sind in den Unteransprüchen enthalten.

Die Erfindung wird nachstehend anhand von in den Zeichnungen dargestellten Beispielen näher erläutert. Es zeigt
Fig. 1 ein Schnittbild eines Brennkraftmachinenraums eines Kraftfahrzeugs,
Fig. 2 ein Schaltbild einer Kühlluftklappen- und Gebläsesteuerung nach der Erfindung,
Fig. 3 ein Diagramm, das eine Ansteuerfunktion für die Stellung von Kühlluftklappen in Abhängigkeit von einer Temperatur im Kühlmittelkreislauf einer Brennkraftmaschine wiedergibt,
Fig. 4 ein Diagramm nach Fig. 3, jedoch für ein Gebläse,
Fig. 5 ein Diagramm nach Fig. 3, jedoch für eine Ansteuerfunktion für die Stellung der Kühlluftklappen in Abhängigkeit vom Druck in einem Kältemittelkreislauf einer Klimaanlage,
Fig. 6 ein Diagramm nach Fig. 5, jedoch für ein Gebläse,
Fig. 7 ein Diagramm nach Fig. 3, jedoch für die Stellung der Külluftklappen in Abhängigkeit von der Temperatur eines Schmiermittels eines Getriebes,
Fig. 8 ein Diagramm nach Fig. 3, jedoch für das Gebläse,
Fig. 9 ein Diagramm nach Fig. 3, jedoch für die Stellung der Kühlluftklappen in Abhängigkeit von der Temperatur eines Saugrohrs bzw. des Kühlmittelkreislaufs bei abgestellter Brennkraftmaschine,
Fig. 10 ein Diagramm nach Fig. 9, jedoch für das Gebläse,
Fig. 11 ein Spannungs-Zeit-Diagramm eines Tastverhältnisses.

In Fig. 1 ist mit 1 ein Kraftfahrzeug gezeigt, in dessen Vordebau bzw. Brennkraftmaschinenraum 2 eine Brennkraftmaschine 3 angeordnet ist. Diese ist über Kühlmittelleitungen (Vorlauf 4, Rücklauf 5) mit einem Wärmetauscher (Flüssigkeitskühler 6) verbunden, der über eine Karosserieöffnung 7 an einem Wagenbug 8 und einen Kühlluftkanal 9 mit Fahrtwind beaufschlagbar ist.

Der Kühlluftkanal 9 ist mittels in ihrer Stellung steuerbarer Külluftklappen 10 öffen- bzw. verschließbar. Die Külluftklappen 10 werden über ein Steuergestänge 11 (Kurbeltrieb) von einem Elektromotor 12 mit angeflanschtem Getriebe 13 gesteuert. Auf einer (nicht gezeigten) Getriebeausgangswelle ist eine Steuerscheibe 14 drehfest angeordnet, über die die Kühlluftklappen 10 in eine geschlossene xk = 0%, eine teilweise xk = 30% und eine vollständig geöffnete xk = 100% Stellung gesteuert werden können. Steuerscheibe 14 und Elektromotor 12 sind hierzu über ein Relais, auf das später noch eingegangen wird, mit einem Steuergerät 15 verbunden.

Es sei hier erwähnt, daß die in Fig. 1 gezeigten gestrichelten Verbindungen zwischen den einzelnen Aggregaten lediglich symbolische Wirkverbindungen darstellen, die nichts über Art und Anzahl verlegter elektrischer Leitungen (Signalleitungen, Energieversorgungsleitungen) aussagen. Diese ergeben sich dem einschlägigen Fachmann von selbst aufgrund der baulichen Eigenheiten der verwendeten Geräte.

Im Kühlmittelkreislauf 4, 5, 6 der Brennkraftmaschine 3 ist ferner noch ein übliches Thermostatventil 16 gezeigt, das den Kühlkreislauf in der Anwärmphase der Brennkraftmaschine 3 über eine Bypassleitung 17 kurzschließt.

Zwischen Wärmetauscher 6 und Brennkraftmaschine 3 ist ein elektromotorisch angetriebenes Gebläse 18 angeordnet, über das der Wärmetauscher 6, die Brennkraftmaschine 3 und ein _ in Fahrichtung gesehen _ vor dem Wärmetauscher angeordneter Kondensator 19 einer Klimaanlage 20 (schematisch dargestellt) zwangsbelüftet werden können (selbstverständlich können im Kühlluftstrom auch noch weitere Wärmestauscher, beispielsweise ein Ladeluftkühler oder ein Kühler für einen Flüssigkeitskreislauf eines Automatikgetriebes _ neben, über- oder hintereinander _ angeordnet sein).

Eine Drehzahl des Gebläses 18 ist über das Steuergerät 15 und eine später gezeigte elektronische Endstufe stufenlos in seiner Drehzahl verstellbar. Eine Einflußgröße für die Steuerung von Gebläsedrehzahl und Kühlluftklappenstellung ist hierbei eine Temperatur tm (Kühlmitteltemperatur) der Brennkraftmaschine 3, die mittels eines Kühlmitteltemperaturfühlers 21 im Rücklauf 5 des Kühlmittelkreislaufs 4 bis 6 erfaßt wird.

Neben der Kühlmitteltemperatur tm gehen noch weitere Einflußgrößen in die Steuerung ein. Dazu erhält das Steuergerät 15 Signale von einem Zündschalter 22 (Zündung ein- bzw. ausgeschaltet), einem Klimaanlagenschalter 23 (Klimaanlage ein/aus), einem Temperaturfühler 24 (Temperaturschalter) im Flüssigkeitskreislauf des Automatikgetriebes, einem Druckfühler 25 in einem kähtemittelkreislauf der Klimaanlage 20, einem Temperaturfühler 26 (Temperaturschalter) in oder am Ansaugrohr 27 der Brennkratmaschine 3 und einem Haubenkontaktschalter 28, der eine Schließstellung einer Klappe (Motorhaube 29) zum Verschließen des Brennkraftmaschinenraums 2 überwacht. Schließlich kann an des Steuergerät 15 noch ein Übertemperaturschalter 30 angeschlossen sein, der die Temperatur der Brennkratmaschine an ihrem Zylinderblock oder -kopf überwacht und gegebenenfalls eine Warnlampe in einem Armaturnbrett des Kraftfahrzeugs direkt und/oder indirekt über einen Zentralinformator (zum Anzeigen von Gefahrenzuständen; hier nicht gezeigt) ansteuert.

Im Schaltbild nach Fig. 2 is die elektrische Verschaltung der einzelnen Elemente zu erkennen. Das Steuergerät 15 ist über einen Eingang 31 direkt und über einen Eingang 32 über den Zündschalter 22 indirekt mit dem Pluspol (+) einer Batterie 33 verbunden, deren Minuspol (-) an Fahrzeugmasse 34 liegt; an dieser ist das Steuergerät 15 über einen Eingang 35 angeschlossen.

Als Kühlmitteltemperaturfühler 21 ist ein NTC-Widerstand 36 an Eingänge 35 und 37 angeschlossen. Signale vom Klimaanlagenschalter 23, dem Temperaturfühler 26 am Saugrohr (Temperaturgrenzwertschalter) und dem Temperaturfühler 24 im Flüssigkeitskreislauf des Automatikgetriebes (Temperaturgrenzwertschalter) erreichen das Steuergerät 15 über Eingänge 38 bis 40.

An einem Eingang 41 liegt ein Signal vom Druckfühler 25 im Kältemittelkreislauf der Klimaanlage an; dieser ist als kontinuierlich arbeitender Druckfühler ausgeführt. Schließlich ist ein Eingang 42 noch mit dem Haubenkontaktschalter 28 verbunden.

Das elektromotorisch angetribene Lüftergebläse ist im Schaltplan als Doppelelektrolüfter mit je zwei Antriebsmotoren 43, 44 und elektronischen Endstufen 45, 46 ausgeführt, was bezüglich der Endstufen aus Redanzgrüden, bezüglich der Elektrolüfter auch aus Gründen den einer besseren räumlichen Anordnung erfolgen kann. Selbstverständlich ist die Funktionstüchtigkeit der Schaltung auch bei einfacher Ausführung gewährleistet.

Jeweils ein Antriebsmotor 43, 44 und eine elektronische Endstufe 45, 46 sind in Reihe liegend, parallel an die Laststromversorgung angeschlossen; die Endstufen 45, 46 sind ansteuerseitig ebenfalls parallel geschaltet.

Über einen Ausgang 47 des Steuergeräts 15 erhalten die elektronischen Endstufen 45, 46 ein Freigabesignal, das eventuell auch entfallen kann.

Die elektronischen Endstufen 45, 46, die als Halbleiterschalter ausgeführt sind, erhalten über einen Ausgang 48 des Steuergeräts 15 ein Tastverhältnis in Form eines pulsbreitenmodulierten Rechtecksignals. Selbstverständlich kann die Gebläsesteuerung auch so ausgelegt sein, daß das Tastverhältnis in den elektronischen Endstufen 45, 46 erzeugt wird und das Steuergerät 15 lediglich ein entsprechendes analoges oder digitales Signal ausgibt.

Schließlich führt von den elektronischen Endstufen 45, 46 noch eine Rückmeldeleitung zu einem Eingang 49 des Stenergeräts 15, über die diesem signalisiert werden kann, ob im Leistungskreis der Endstufe ein Fehler vorliegt (Kurzschluß, Leitungsunterbrechung) oder ob sie defekt ist. Die elektronischen Endstufen weisen schließlich noch Anschlüsse für eine Betriebsstromversorgug (Pluspol 50, 51, Masse 52, 53) für die Elektronik, Masse 54, 55 für den Leistungskreis (Halbleiterschalter) und je einen Ausgang 56, 57 für eine in der Endstufe integrierte, nicht gezeigte Freilaufdiode auf.

Der zum Antrieb der Kühlluftklappen dienende, mit dem Getriebe versehene Elektromotor 12 wird vom Steuergerät 15 über ein Relais 58 und die Steuerscheibe 14, die drehfest mit einer (symbolisch gezeigten) Awsgangswelle 59 des Getriebes 13 verbunden ist, gesteuert. Der Elektromotor 12 liegt hierzu mit seiner einen Anschlußklemme an Masse; die andere Anschlußklemme wird über einen Wechselkontakt 60 des Relais 58 im angesteuerten Zustand mit dem Pluspol (+) und damit mit Betrriebsspannung versorgt. Im nicht angesteuertem Zustand wird der Wechselkontakt 60 an Masse gelegt, wodurch die Ankerwicklung des Motors 12 kurzgeschlossen ist und eine Bremswirkung erzielt wird.

Mit der kreisförmig ausgebildeten Steuerscheibe 14 stehen ortsfest gelagerte Schleifkontakte 61 bis 64 in reibschlüssiger Wirkverbindung; die Steuerscheibe 14 weist eine kreisringförmige Kontaktbahn 65 auf, mit der der erste Schleifkontakt 61 auf einer inneren 66, der zweite Schleifkontakt 62 auf einer mittleren 67, und der dritte und vierte Schleifkontakt 63, 64 auf einer äußeren, 68, Kreisbahn in elektrisch leitende Verbindung ist. Im bereich der inneren, 66, und der äußeren, 68, Kreisbahn der Kontaktbahn 65 ist jeweils eine, in einem begrenzten Drehwinkelbereich wirksam werdende Isolierfläche 69, 70 angeordnet, die die elektrische Wirkverbindung zwischen der Kontaktbahn 65 und dem ersten, 61, dritten, 63, bzw. vierten, 64, Schleifkontakt aufhebt.

Erster, dritter und vierter Schleifkontakt 61, 63 und 64 sind mit den Ausgängen 71, 72 und 73 des Steuergeräts 15 verbunden, mit denen die Kühlluftklappen in eine geschlossene xk0 = 0%, teilweise xk1 = 30% und vollständig geöffnete xk2 = 100% Stellung xk steuerbar sind. Der zweite Schleifkontakt 62 liegt im Erregerstromkreis des Relais 58, dessen Erregerwicklung 74 einseitig dauernd am Pluspol (+) der Batterie 33 liegt.

Die Funktion erklärt sich wie folgt: Ausgehend von der gezeigten Stellung, in der die Kühlluftklappen geschlossen sind, soll beispielweise die teilweise geöffnete Stellung angefahren werden. Das Steuergerät 15 legt dazu den Ausgang 72 auf Massepotential, welches vom dritten Schleifkontakt 63 über die Kontaktbahn 65 auf den zweiten Schleifkontakt 62 übertragen wird, so daß die Erregerwicklung 74 des Relais 58 einerseits an Masse und andererseits am Pluspol (+) liegt. Das Relais 58 zieht an, worauf sich der Elektromotor 12, und mit ihm die Steuerscheibe 14 (und selbstverständlich auch die Kühlluftklappen) in bewegung setzen (Drehbewegung im Gegenuhrzeigersinn). Die Drehbewegung wird nun solange fortgesetzt, bis die Isolierfläche 70 in eine Winkelposition eintritt, in der sich der ortsfest gelagerte dritte Schleifkontakt 63 befindet; sie trennt dort die leitende Verbindung zwischen dem dritten Schleifkontakt 63 und der Kontaktbahn 65 auf, so daß das Relais 74 abfällt und der Motor bis zum Stillstand abgebremst wird. Das Anfahren der vollständig geöffneten Stellung und der geschlossenen Stellung erfolgt durch die Ansteuerung des ersten, 61, bzw. vierten, 64, Schleifkontakts in adäquater Weise. Eine Verstellung von einer Lage in eine andere erfolgt dabei _ durch die festgelegte einzige Drehrichtung _ immer in der Reihenfolge geschlossen _ teilweise geöffnet _ vollständig geöffnet _geschlossen.

Die Ansteuerung der einzelnen Stellungen ist hierbei einer zeitlichen Begrenzung unterworfen; sie ist so ausgelegt, daß sie für einen jeweiligen Verstellvorgang unter schwierigsten Bedingungen gerade ausreicht. Damit werden Überlastungen des Antriebs vermieden und es kann zusätzlich auf eine Lagerückmeldung verzichtet werden.

Das vorzugsweise in an sich bekannter Mikrorechnertechnik aufgebaute Steuergerät 15 kann ferner selbstdiagnosefähig sein und einen elektrisch löschbaren Speicherbereich umfassen, in dem Fehlermeldungen vom Mikrorechner ablegbar sind; diese können, wie es beispielsweise in der DE-OS 35 40 599 beschrieben ist, bei einem Diagnosevorgang von einem Diagnosesystem abgerufen werden.

Das Steuergerät ist zu diesem Zweck über die Ein- /Ausgänge 75, 76 mit einer Kommunikationsleitung K und einer Reizleitung L verbunden. Ebenso ist vorgesehen, daß bei Eintreten der, beispielsweise durch einen Ausfall eines Sensors ausgelösten Notfunktion eine Wamleuchte 77 im Armaturenbrett des Kraftfahrzeuges durch einen Zentralinformator 78 angesteuert wird, der hierzu ein Signal über einen Ausgang 79 des Steuergeräts erhält. Mit Eintreten der Notfunktion werden gleichzeitig die Klappen vollständig geöffnet und das Gebläse mit maximaler Drehzahl betrieben. Ebenso kann über die Schleifkontakte 61 bis 64 eine Stellungsrückmeldungg erfolgen und gegebenenfalls die Warnleuchte 77 angesteuert werden.

Die funktion der Kühlluftklappen- und Gebläsesteuerung wird nun anhand der Diagramme nach den Fig. 3 bis 10 erläutert.

Fig. 3 zeigt zunächst die Abhängigkeit xk = fkt(m) der Kühluftklappenstellung xk von der Motortemperatur tm. Die Klappenstellung xk ist hierbei in Prozentwerten angegeben, wobei der Wert xk0 = 0% der geschlossenen, der Wert xk1 = 30% der teilweise geöffneten und der Wert xk2 = 100% der vollständig geöffneten Stellung entspricht. Die Motortempeatur ist hier in °C angegeben.

Für ansteigende Werte der Motortemperatur tm bleiben die Kühlluftklappen zunächst geschlossen, bis ein erster Temperaturschwellwert tmg1 erreicht ist, der hier zu 79°C angenommenn ist. Ab diesem Schwellwert werden die Klappen 10 für weiter steigende Werte der Mototemperatur tm in die teilweise geöffnete Stellung xk1 gefahen, welche bis zum Erreichen eines zweiten Temperaturschwellwertes tmg2 beibehalten bleibt. Ab diesem, zu 85° angenommennem zweiten Temperaturschwellwert tmg2 werden die Klappen vollständig geöffnet. Fällt die Motortemperatur tm wieder ab, so verharren die Kühlluftklappen bis zum ersten Temperaturschwellwert tmg1 herab in ihrer vollständig geöffneten Stellung xk2 und fahren dann in ihre teilweise geöffnete Stellung xk1. Diese wird wiederum bis zu einem dritten Temperaturschwellwert tmg3 (zu 74°C angenommen) beibehalten, und für weiter fallende Temperaturen wird die geschlossene Stellung xk0 angesteuert.

Fig. 4 zeigt die Abhängigkeit ug = fgt(tm) des Tastverhältnisses zur Ansteuerung der Lüftergebläse 18, 43, 44 in Abhängigkeit von der Motortemperatur tm. Auf der Ordinate der Diagramme ist als Ansteuerwert jedoch nicht das Tastverhältnis selbst aufgetragen, sondern die bei einem bestimmten Tastverhältnis an den Klemmen des Lüfters abfallende Spannung ug, skaliert in Volt. Bis zum ersten Temperaturschwellwert tmg1 werden die Gebläse nicht angesteuert. Ab dem ersten Temperaturshwellwert tmg1 werden die Gebläse für steigende Werte der Motortemperatur tm bis zum zweiten Temperaturschwellwert tmg2 mit einer von ug1 = 6 Volt bis ug2 = 9 Volt linear mit der Temperatur ansteigenden Spannung ug betrieben. Bei Erreichen des zweiten Temperaturschwellwertes tmg2 wird die Spannung ug von ug2 = 9 Volt auf ug3 = 7 Volt abgesenkt, um bei weiter steigenden Werten der Motortemperatur tm bis zu einem vierten Temperaturschwellwert tmg4 auf die volle Bordnetzspannung von ugmax = 12 Volt angehoben zu werden; oberhalb dieses Wertes bleibt die Ansteuerspannung von ugmax = 12 Volt erhalten.

Für fallende Temperaturen verläuft zunächst die Steuerkurve bis herab zum zweiten Temperaturschwellwert tmg2 äquivalent zu der für steigende Temperaturen. Unterhalb des zweiten Temperaturschwellwertes tmg2 wird bis herab zum ersten Temperaturschwellwert tmg1 die Spannung ug3 = 7 Volt beibehalten und bei Erreichen des ersten Temperaturschwellwerts auf ug1 = 6 Volt abgesenkt. Diese Ansteuerung bleibt bis herab zu einem fünften Temperaturschwellwert tmg5 (bei 77°C liegend) erhalten. Unterhalb des fünften Temperaturschwellwertes tmg5 werden die Gebläse dann nicht mehr angesteuert.

Die Besonderheit der Ansteuerkurve nach Fig. 4 liegt nun darin, daß die Spannung ug zur Ansteuerung der Gebläse gerade dann um ca. 2 Volt abgesenkt wird, wenn die Kühlluftklappen von ihrer teilweise geöffneten xk1 = 30% in ihre vollständig geöffnete Stellung xk2 = 100% gefahren werden. Durch diese Absenkung der Gebläsespannung ug und die damit einhergehende Absenkung der Gebläsedrehzahl wird erreicht, daß sich im Temperaturintervall zwischen dem ersten Temperaturschwellwert tmg1 und dem vierten Temperaturschwellwert tmg4 trotz des dazwischenliegenden Öffnens der Kühlluftklappen um ca. 70% im Kühlluftkanal ein kontinuierlich mit der Motortemperatur tm anwachsender Kühlluftstrom einstellt. Durch das Vermeiden eines sich sprunghaft ändernden Kühlluftstroms wird ein gutes Regelverhalten erreicht und ein ständiges Hin- und Herschalten zwischen der teilweise und der vollständig geöffneten Kühlluftklappenstellung vermieden.

Fig. 5 zeigt schließlich eine Steuerkurve (xk = fkp(p)), welche die Kühlluftklappenstellung xk in Prozent in Abhängigkeit vom Druck p des Kältemittels in der Klimaanlage (gemessen in bar) angibt. Oberhalb eines ersten Druckschwellwerts pg1 von ca. 3,5 bar werden die Klappen in die teilweise geöffnete Stellung xk1 gefahren. Diese Stellung wird bis zu einem zweiten Druckschwellwert pg2 bei ca. 15 bar beibehalten und für weiter steigende Drücke p auf 100% angehoben. Fällt der Druck p wieder ab, so vert die Kühlluftklappenstellung xk bis zu einem dritten Druckschwellwert pg3 (12 bar) bei 100% und wird dann wieder, bis herab zu einem vierten Druckschwellwert pg4 (3 bar) auf 30% eingestellt. Unterhalb des vierten Druckschwellwerts, pg4, welcher bei ca. 3 bar liegt, bleiben die Klappen geschlossen.

Fig. 6 zeigt wiederum die Spannung ug (in Volt) des Lüftgebläses in Abhängigkeit ug = fgp(p) vom Druck p. Für steigende Drücke wird zunächst bis zum ersten Druckschwellwert pg1 das Lüftergebläse nicht angesteuert. Oberhalb des Druckschwellwerts pg1 bis zum zweiten Druckschwellwert pg2 erfolgt die Ansteuerung mit einer Spannung ug4 von ca. 8,5 Volt, welche oberhalb des zweiten Druckschwellwerts pg2 bis hinauf zu einem fünften Druckschwellwert pg5 (bei ca. 19 bar liegend) linear bis zur maximalen Bordnetzspannung von ugmax = 12 Volt angehoben wird; auf dieser verharrt sie für noch höhere Drücke p. Für fallende Drucke p verläuft die Ansteuerkurve ug = fgp(p) deckungsgleich mit der für steigende Drücke und verharrt bis unterhalb des ersten Druckschwellwertes pg1 auf der Spannung ug4 von 8,5 Volt. Unterhalb eines vierten Druckschwellwerts pg4 bei ca. 3 bar wird das Gebläse wiederum abgeschaltet.

Auch den Fig. 5 und 6 sind wiedr Hystereseeigenschaften zu entnehmen, die in erster Linie zur Beruhigung der Klappensteuerung dieenen. Es sei hier noch erwähnt, daß die Ansteuerkurven nach den Fig. 3 bis 6 nur bei eingeschalteter Zündung wirksam sind; ebenso erfolgt eine Ansteuerung nach Fig. 5 bzw. 6 in Abhängigkeit von Druck p nur dann, wenn der Klimaanlagenschalter betätigt ist.

Selbstverständlich erfolgt die Ansteuerung der Lüfterklappen bzw. des Gebläses immer durch diejenige Steuerkurve (nach Fig. 3 bis 6), welche augenblicklich den höchsten Ansteuerwert impliziert.

Die Fig. 7 bis 10 zeigen weitere zusätzliche Ansteuerkurven für die Klappenstellung bzw. das Lüftergebläse. Die Ansteuerkurven nach Fig. 7 und 8 sind hierbeinur bei eingeschalteter Zündung aktiv, während die Ansteuerkurven nach Fig. 9 und 10 nur bei abgestellter Brennkraftmaschine 2 wirksam sind; eine Ansteuerung des Lüftergebläses nach Fig. 10 erfolgt hierbei jedoch nur bei geschlossener Motorhaube 29.

In Fig. 7 und 8 ist die Abhängigkeit der Kühlluftklappenstellung xk und der Gebläsespannung ug in Abhängigkeit von der Temperatur tg des Schmiermittels des Getriebes gezeigt. Unterhalb einer Temperatur tgg von 105° erfolgt keine Ansteuerung der Lüfterklappen bzw. des Gebläses. Für Werte der Temperatur tg größer oder gleich tgg = 105°C werden die Kühlluftklappen in ihrer teilweise geöffneten Stellung xk1 gesteuert und das Gebläse mit einer Spannung ug4 von ca. 8,5 Volt betrieben. Entsprechend Fig. 9 werden die Kühlluftklappen bei abgetellter Brennkraftmaschine nur dann vollständig xk2 = 100% geöffnet, wenn entwedr die Temperatur ts am Saugrohr der Brennkraftmaschine oberhalb eines Temperaturschwellwertes tsg von 82,5°C liegt oder die Temperatur der Brennkraftmaschine über einem Temperaturschwellwert tmg6 von 80°C steigt. Zusätzlich wird, entsprechend Fig. 10, oberhalb dieser Temperaturschwellwerte tsg, tmg6 von ts bzw. tm bei geschlossener Motorhaube 29 das Lüftergebläse mit einer Spannung ug von ug1 = 6 Volt betrieben. Selbstverständlich ist es jedoch möglich, die Kühlluftklappen 10 bei abgestellter Brennkraftmaschine 3 nicht entsprechend Fig. 9 anzusteuern, sondern immer vollständig geöffnet zu halten.

Schließlich sind in Fig. 10 Beispiele eines Tastverhältnissignals im Spannungszeit-Diagramm gezeigt, wie es zur Ansteuerung der elektronischen Endstufen 45, 46 Verwendung findet. Es ist ein minimales und ein maximales Tastverhältnissignal dargestellt, das jeweils einem äquivalenten Gleichspannungsabfall an den Anschluffklemmen des Gebläses von 6 Volt bzw. 12 Volt entspricht (die maximale Bordnetzspannung ist hierbei zu 12 Volt angenommen, sie kann jedoch bei mit Bleiakkumulatoren ausgerüsteten Fahrzeugen auch bei 13,2 Volt liegen). Es sei hier noch erwähnt, daß die beiden Endstufen 45, 46 um eine halbe Tastperiode versetzt getaktet werden, so daß zusätzlich die Störspannungsbelastung gering gehalten wird.

## Patentansprüche

1. Kühlluftklappen- und Gebläsesteuerung für Kraftfahrzeuge, deren Brennkraftmaschinenraum (2) über wenigstens eine in einen Kühlluftkanal (9) mündende Öffnung (7) in der Karosserie mit einem Kühlluftstrom beaufschlagbar ist, wobei der Kühlluftkanal (9) mittels in ihrer Stellung (xk) steuerbarer Kühlluftklappen (10) öffen- bzw. verschließbar und im Kühlluftkanal (9) wenigstens ein Wärmetauscher (6, 19) und wenigstens ein in seiner Drehzahl steuerbares Gebläse (18, 43, 44) angeordnet ist, und ein Steuergerät (15) mit wachsendem Kühlbedarf von Aggregaten des Kraftfahrzeugs die Kühlluftklappen (10) stufenweise öffnet (xk = xk0, xk = xk1 und xk = xk2) und die Drehzahl des Gebläses (18, 43, 44) bei wenigstens teilweise geöffneten Kühllüftklappen (xk = xk1) von Null an beginnend erhöht, **dadurch gekennzeichnet**, daß das Steuergerät (15) beim Öffnen der Kühlluftklappen (10) um eine weitere Stufe (xk = xk2) einen Ansteuerwert (ug) für die Drehzahl des Gebläses (18, 43, 44) um einen bestimmten Betrag (ug2-ug3) absenkt und den um den Betrag (ug2 -ug3) abgesenkten Steuerwert (ug) mit weiter steigendem Kühlbedarf wieder erhöht, derart, daß sich im Kühlluftkanal (9), von der teilweise geöffneten Stellung (xk = xk1) ausgehend, ein mit dem Kühlbedarf annähernd kontinuierlich anwachsender Kühlluftstrom einstellt.

2. Kühlluftklappen- und Gebläsesteuerung nach Anspruch 1, **dadurch gekennzeichnet,** daß der Kühlbedarf von wenigstens einem der Werte
- Temperatur (tm) eines Kühlmittels der Brennkraftmaschine (3),
- Druck (p) in einem Kältemittelkreislauf einer Klimaanlage (20),
- Temperatur (tg) einer Schmierflüssigkeit eines Getriebes,
- Temperatur (ts) eines Ansaugrohrs (27) der Brennkraftmaschine (3)
abgeleitet wird, wobei bei der Bemessung des Kühlbedarfs durch mehr als einen Wert derjenige zur Ansteuerung herangezogen wird, welcher den höchsten Ansteuerwert (xk, ug) für die Stellung der Kühlluftklappen (10) bzw. das Gebläse (18, 43, 44) impliziert.

3. Kühlluftklappen- und Gebläsesteuerung nach Anspruch 2, **dadurch gekennzeichnet**, daß Steuerkurven
- (xk = fkt(tm)) für die Kühluftklappenstellung (xk) in Abhängigkeit von der Temperatur (tm),
- (xk = fkp(p)) für die Kühluftklappenstellung (xk) in Abhängigkeit von dem Druck (p),
- (ug = fgt(tm)) für einen über ein Tastverhältnis eingestellten Spannungswert (ug) zur Ansteuerung des Gebläses (18, 43, 44) in Abhängigkeit von der Temperatur (tm) und
- (ug = fgp(p)) für den über ein Tastverhältnis eingestellten Spannungswert (ug) zur Ansteuerung des Gebläses (18, 43, 44) in Abhängigkeit von dem Druck (p)
hysteresebehaftet sind.

4. Kühlluftklappen- und Gebläsesteuerung nach Anspruch 3, dadurch gekennzeichnet, daß die Steuerkurven (xk = fkt(tm), xk = fkp(p), ug = fgt(tm), ug = fgk(p)) nur dann wirksam sind, wenn die Zündung (22) eingeschaltet ist und die Steuerkurven (xk = fkp(p), ug = fgp(p)) nur dann, wenn die Klimaanlage eingeschaltet (23) ist.

5. Kühlluftklappen- und Gebläsesteuerung nach Anspruch 4, dadurch gekennzeichnet, daß die Kühlluftklappen (10) bei ausgeschalteter Zündung (22) vollständig geöffnet sind.

6. Kühlluftklappen- und Gebläsesteuerung nach Anspruch 5, dadurch gekennzeichnet, daß die Steuerkurve (xk = fkt(tm))
- bei ansteigender Temperatur
einen Wert (xk =xk0) für die geschlossene Stellung (xk0) der Kühlluftklappen (10) annimmt, solange die Temperatur (tm) kleiner als ein erster Temperaturschwellwert (tmg1) ist,
einen Wert (xk = xk1) für die teilweise geöffnete Stellung annimmt, solange die Temperatur (tm) größer oder gleich dem ersten Temperaturschwellwert (tmg1), jedoch noch kleiner als ein zweiter Temperaturschwellwert (tmg2) ist
und einen Wert (xk = xk2) für die vollständig geöffnete Stellung (xk2) annimmt, wenn die Temperatur (tm) größer oder gleich dem zweiten Temperaturschwellwert (tmg2) ist und
- bei abfallender Temperatur (tm) auf diesem Ansteuerwert (xk = xk2) verharrt, solange die Temperatur (tm) noch nicht auf den ersten Temperaturschwellwert (tmg1) gefallen ist
und ab diesem den Wert (xk = xk1) für die teilweise geöffnete Stellung (xk1) annimmt, solange die Temperatur (tm) noch nicht auf einen dritten Temperaturschwellwert (tmg3) gefallen ist,
und ab diesem den Wert (xk = xk0) für die geschlossene Stellung annimmt.

7. Kühlluftklappen- und Gebläsesteuerung nach Anspruch 6, dadurch gekennzeichnet, daß die Steuerkurve (ug = fgt(tm))
- bei ansteigender Temperatur (tm)
keine Ansteuerung des Gebläses (18, 43, 44) bewirkt, solange die Temperatur (tm) unterhalb des ersten Temperaturschwellwertes (tmg1) liegt,
einen zwischen dem ersten Spannungswert (ug1) und einem zweiten Spannungswert (ug2) linear ansteigenden Spannungswert (ug) annimmt, sofern die Temperatur (tm) größer oder gleich dem ersten Schwellwert (tmg1), jedoch noch kleiner als der zweite Temperaturschwellwert (tmg2) ist,
bei Erreichen des zweiten Temperaturschwellwertes (tmg2), bei welchem die Kühlluftklappen (10) von der teilweise aeöffneten in die vollständig geöffnete Stellung verschwenken, die Spannung (ug) auf einen dritten Spannung (ug3) absenkt, wobei bei weiter steigender Temperatur (tm) die Spannung (ug) linear erhöht wird, bis sie bei Erreichen eines vierten Temperaturschwellwertes (tmg4) einen Wert (ugmax) für die maximale Bordnetzspannung erreicht und diesen hält
- bei fallender Temperatur (tm)
von einem Wert derr Temperatur (tm) oberhalb des vierten Temperaturschwellwertes (tmg4) ausgehend,
zunächst auf derselben Kurve bis herab zum zweiten Temperaturschwellwert (tmg2) verläuft,
um dann zwischen dem zweiten Temperaturschwellwert (tmg2) und dem ersten Temperaturschwellwert (tmg1) auf den dritten Spannungswert (ug3) zu verharren,
bei Erreichen des ersten Temperaturschwellwertes (tmg1) den Spannungswert (ug) auf den ersten Spannungswert (ug1) absenkt, auf welchem sie bis herab zu einem fünften Temperaturschwellwert (tmg5) verharrt und ab dem keine Ansteuerung des Gebläses (18, 43, 44) mehr bewirkt wird.

8. Kühlluftklappen- und Geblästeuerung nach Anspruch 7, dadurch gekennzeichnet, daß die Steuerkurve (xk = fkp(p))
- bei ansteigendem Druck (p)
für Druckwerte (p) kleiner als ein erster Druckschwellwert (pg1) auf dem Wert (xk0) für die geschlossene Stellung der Kühlluftklappen,
für Druckwerte (p) größer oder gleich dem ersten Druckschwellwert (pg1), jedoch kleiner als ein zweiter Druckschwellwert (pg2) auf dem Wert (xk1) für die teilweise geöffnete Stellung der Kühlluftklappen und
für Druckwerte (p) größer als der zweite Druckschwellwert (pg2) auf dem Wert (xk2) für die vollständig geöffnete Stellung der Kühlluftklappen (10) verläuft und
- für fallende Werte des Drucks (p)
von einem Wert oberhalb des zweiten Druckgrenzwertes (pg2) ausgehend bis herab zu einem dritten, unterhalb des zweiten Druckschwellwertes (pg2) liegenden Druckschwellwert (pg3) auf dem Wert (xk2) verharrt,
für Druckwerte (p) kleiner oder gleich dem dritten Druckschwellwert (pg3), jedoch größer als ein vierter, unterhalb des ersten Druckschwellwertes (pg1) liegender Druckschwellwert (pg4) auf dem Wert (xk1) und für Druckwerte (p) kleiner oder gleich dem vierten Druckschwellwert (pg4) auf dem Wert (xk0) für die Kühlluftklappen (10) verläuft.

9. Kühlluftklappen- und Gebläsesteuerung nach Anspruch 8, dadurch gekennzeichnet, daß die Steuerkurve (ug = fgp(p))
- bei ansteigendem Druck (p)
für Druckwerte (p) kleiner als ein erster Druckschwellwert (pg1)
keine Ansteuerung des Gebläses (18, 43, 44) bewirkt,
für Druckwerte (p) größer oder gleich dem ersten Druckschwellwert (pg1), jedoch kleiner oder gleich dem zweiten Druckschwellwert (pg2) auf einem vierten Spannungswert (ug4) verläuft,
für Druckwerte (p) größer oder gleich dem fünften Druckschwellwert (pg2), jedoch kleiner oder gleich einem fünften, oberhalb des zweiten Druckschwellwertes (pg2) liegeden Druckschwellwert (pg5) linear vom vierten Spannung (ug4) bis zum Spannungswert (ugmax) anwächst und für noch höhere Werte auf diesem verharrt
- bei fallenden Druckwerten (p)
bis herab zum ersten Druckschwellwert (pg1) auf derselben Kurve verläuft wie für ansteigende Druckwerte (p) und für Druckwerte kleiner oder gleich dem ersten Druckschwellwerte (pg1), jedoch größer als dem vierten Druckschwellwert (pg4) auf dem vierten Spannungswert (ug4) verharrt und für Gruppenwert (p) kleiner oder gleich dem vierten Druckschwellwert (pg4) keine Ansteuerung des Gebläses (18, 43, 44) mehr bewirkt.

10. Kühlluftklappen- und Gebläsesteuerung nach Anspruch 9, dadurch gekennzeichnet, daß die Kühlluftklappen (10) von der geschlossenen Stellung (xk0) in die teilweise geöffnete Stelung (xk1) gesteuert werden, sofern die Zündung (22) eingeschaltet ist und die Temperatur (tg) der Schmierflüssigkeit im Flüssigkeitskreislauf des Automatikgetriebes einen Temperaturschwellwert (tgg) erreicht bzw. überschreitet.

11. Kühlluftklappen- und Gebläsesteuerung nach Anspruch 10, **dadurch gekennzeichnet**, daß das Gebläse (18, 43, 44) vom nicht angesteuerten Zustand (ug = 0) ausgehend mit dem vierten Spannungswert (ug4) beaufschlagt wird, sofern die Zündung (22) eingeschaltet ist und die Temperatur (tg) der Schmierflüssigkeit im Flüssigkeitskreislauf des Getriebes einen Temperaturschwellwert (tgg) erreicht bzw. überschreitet.

12. Kühlluftklappen- und Gebläsesteuerung nach Anspruch 11, **dadurch gekennzeichnet**, daß die Kühlluftklappen (10) von der geschlossenen Stellung (xk0) in die vollständig geöffnete Stellung (xk2) gesteuert werden, sofern die Zündung (22) ausgeschaltet ist, eine Motorhaube (29) geschlossen ist und die Temperatur (tm) der Brennkraftmaschine (3) einen sechsten Temperaturschwellwert (tmg6) oder die Temperatur (ts) des Ansaugrohres (27) der Brennkraftmaschine (3) einen Temperaturschwellwert (tsg) erreicht bzw. überschreitet.

13. Kühlluftklappen- und Gebläsesteuerung nach Anspruch 12, **dadurch gekennzeichnet**, daß das Gebläse (18, 43, 44) vom nicht angesteuerten Zustand (ug = 0) ausgehend mit dem ersten Spannungswert (ug1) beaufschlagt wird, sofern die Zündung (22) ausgeschaltet ist, die Motorhaube (29) geschlossen ist und die Temperatur (tm) der Brennkraftmaschine (3) den sechsten Temperaturschwellwert (tmg6) oder die Temperatur (ts) des Ansaugrohres (27) der Brennkraftmaschine (3) den Temperaturschwellwert (tsg) erreicht bzw. überschreitet.

14. Kühlluftklappen- und Geblästeuerung nach Anspruch 13, daurch gekennzeichnet, daß ein mit einem Getriebe (13) versehener Elektromotor (12) zur Betätigung der Kühlluftklappen (10) auf seiner Getriebeausgangswelle (59) eine der Ansteuerung der elektromotorischen Kühlluftklappenbetätigung (11 bis 14) in ihre geschlossene (xk0), teilweise (xk1) und vollständig (xk2) geöffnete Stellung (xk) dienende Steuerscheibe (14) drehfest mitbewegt, wobei der Elektromotor (12) über ein Relais (58), dessen Erregerkreis (74) einerseits dauernd an einem ersten Pol (Pluspol (+)) einer Stromversorgung (33) liegt und andererseits vom Steuergerät (15) über reibschlüssig mit der Steuerscheibe (14) zusammenwirkende Schleifkontakte (61 bis 64) an einen zweiten Pol (Minuspol (-)) einer Stromversorgung (33) gelegt oder gegen diesen isoliert wird.

15. Kühlluftklappen- und Gebläsesteuerung nach Anspruch 14, dadurch gekennzeichnet, daß die Steuerscheibe (14) kreisförmig ausgebildet ist und eine kreisringförmige Kontalbahn (65) aufweist, mit der ein erster Schleifkontakt (61) auf einer inneren (66), ein zweiter Schleifkontakt (62) auf einer mittleren (67), und ein dritter (63) und ein vierter (64) Schleifkontakt auf einer äußeren (68) Kreisbahn in eine elektrisch leitende Wirkverbindung tritt, wobei auf der inneren (66) und der äußeren (68) Kreisbahn jeweils eine, die elektrische Wirkverbindung in einem begrenzten Drehwinkelbereich aufhebende Isolierfläche (69, 70) angeordnet ist und der zweite Schleifkontakt (62) im Erregerkreis (74) des Relais (58) liegt und der erste (61), dritte (63) und vierte (64) Schleifkontakt mit einem ersten (71), zweiten (72) und dritten (73) der Ansteuerung des Relais (58) bzw. der Kühlluftklappenbetätigung in die geschlossene (xk0), teilweise (xk1) und vollständig (p) geöffnete Stellung dienenden Ausgang des Steuergerätes (15) verbunden ist.

16. Kühlluftklappen- und Geblästeuerung nach Anspruch 15, dadurch gekennzeichnet, daß die Ansteuerung der einzelnen Kühlluftklappenstellungen (xki, i = 0, 1, 2) einer zeitlichen Begrezung unterworfen ist, die so ausgelegt ist, daß sie wenigsten für einen jeweiligen Verstellvorgang unter erschwerten Bedingungen ausreichend ist.

17. Kühlluftklappen- und Gebläsesteuerung nach Anspruch 15, **dadurch gekennzeichnet**, daß das Relais (58) den Elektromotor (12) im nicht erregten Zustand kurzschließt.

18. Kühlluftklappen- und Gebläsesteuerung nach Anspruch 17, dadurch gekennzeichnet, daß die elektronische Endstufe (45, 46) als Halbleiterschalter ausgeführt ist, welche vom Steuergerät (15) über ein pulsbreitenmoduliertes Rechtecksignal angesteuert wird.

19. Kühlluftklappen- und Gebläsesteuerung nach Anspruch 17, dadurch gekennzeichnet, daß die elektronische Endstufe (45, 46) vom Steuergerät (15) über ein analoges oder digitales Signal angesteuert wird und die Endstufe (45, 46) dieses in ein Tastverhältnissignal zur Ansteuerung des Halbleiterschalters wandelt.

20. Kühlluftklappen- und Gebläsesteuerung nach Anspruch 18 oder 19, **dadurch gekennzeichnet**, daß das Steuergerät (15) Eingangssignale von einem die Kühlmitteltemperatur (tm) der Brennkraftmaschine erfassenden Kühlwassertemperaturfühler (21), einem die Temperatur (ts) am Ansaugrohr der Brennkraftmaschine erfassenden Temperaturfühler (26), einem eine geschlossene Stellung der Klappe (Motorhaube 29) zum Verschließen des Brennkraftmaschinenraums (2) abtastenden Haubenkontaktschalter (28), einem die Temperatur (tg) einer Schmierflüssigkeit eines Getriebes erfassenden Temperaturfühlers (24), einem Druckfühler (25) im Kältemittelkreislauf der Klimaanlage (20), eines Schalters (Klimaanlagenschalter 23) zum Ein-/Ausschalten der Klimaanlage, ein das Funktionieren des Gebläses bzw. Halbleiterschalters angebendes Rückmeldesignal von der Endstufe und ein Signal von einem Zündschalter (22) erhält und in Abhängigkeit davon die drei Kühlluftklappenstellungen (xk0, xk1, xk2) und die elektronische Endstufe (45, 46) ansteuert.

21. Kühlluftklappen- und Gebläsesteuerung nach Anspruch 20, dadurch gekennzeichnet, daß das Steuergerät sich selbst und die angegschlossenen Sensoren auf ihre Funktion hin überwacht und überprüft, ob die Kühllluftklappen ihre Sollstellung erreicht haben, und bei einem Fehler Notfunktionen einleitet und einen Fehlercode in einem Speicherbereich (Fehlerspeicher) ablegt.

22. Kühlluftklappen- und Gebläsesteuerung nach Anspruch 21, dadurch gekennzeichnet, daß bei ausgeschalteter Zündung (22) und geöffneter Motorhaube (29) eine Sicherheitsschaltung (28) wirksam wird, die ein unkontrolliertes Anlaufen des Gebläses (18, 43, 44) vermeidet.

23. Kühlluftklappen- und Gebläsesteuerung nach Anspruch 22, dadurch gkennzeichnet, daß das Steuergerät (15) diagnosefähig ist und über einen Speicherbereich verfügt, aus dem ein Diagnosesystem Diagnosedaten über einen Diagnosebus (K, L) auslesen kann.

24. Kühlluftklappen- und Gebläsesteuerung nach Anspruch 23, dadurch gekennzeichnet, daß das Steuergreät (15) bei einem Systemdefekt über eine Fehlermeldeleitung (Ausgang 79) eine Warnlampe (77) ansteuert.

25. Kühllufklappen- und Gebläsesteuerung nach Anspruch 24, dadurch gekennzeichnet, daß ein Gebläsenachlauf nur während eines begrenzten Zeitraumes nach Ausschalten der Zündung (22) erfolgen kann.

26. Kühlluftklappen- und Gebläsesteuerung nach Anspruch 25, dadurch gekennzeichnet, daß das Steuergerät (15) in an sich bekannter Mikroprozessortechnik aufgebaut ist.

27. Kühlluftklappen- und Gebläsesteuerung nach Anspruch 26, dadurch gekennzeichnet, daß die beiden elektronischen Endstufen (45, 46) um eine halbe Periode versetzt getaktet werden.

## Claims

1. A cooling air shutter and fan control for motor vehicles, having an internal combustion engine chamber (2) actable upon by a cooling air flow via at least one opening (7) in the vehicle body opening into a cooling air duct (9), the cooling air duct (9) being openable and closable by means of cooling air shutters (10) which are adjustable in their position (xk), and at least one heat exchanger (6, 19) and at least one fan (18, 43, 44) with a controllable rotational speed being arranged in the cooling air duct (9), and as the cooling required by aggregates of the motor vehicle increases, a control device (15) opens the cooling air shutters (10) in stages (xk = xk0, xk = xk1 and xk = xk2) and increases the rotational speed of the fan (18, 43, 44) starting from zero once the cooling air shutters are at least partially open (xk = xk1), characterised in that with the opening of the cooling air shutters (10) by a further stage (xk = xk2), the control device (15) reduces a control valve (ug) for the rotational speed of the fan (18, 43, 44) by a certain amount (ug2-ug3) and, as the cooling demand increases further, increases the control valve (ug) reduced by the amount (ug2-ug3) again in such a manner that, proceeding from the partially open position (xk = xk1), a cooling air flow is generated in the cooling air duct (9), which flow increases approximately continuously with the cooling demand.

2. A cooling air shutter and fan control according to claim 1, characterised in that the cooling demand is determined by at least one of the following values:
- temperature (tm) of a cooling medium of the internal combustion engine (3),
- pressure (p) in a cooling agent circuit of an air conditioning system (20),
- temperature (tg) of a lubricant of a gearing,
- temperature (ts) of a suction pipe (27) of the internal combustion engine (3),
wherein, when measuring the cooling demand using more than one value, that value is used for the control which implies the highest control value (xk, ug) for the adjustment of the cooling air shutters (10) or the fan (18, 43, 44),

3. A cooling air shutter and fan control according to claim 2, characterised in that control curves
- (xk = fkt(tm)) for the cooling air shutter position (xk) as a function of the temperature (tm),
- (xk = fkp(p)) for the cooling air shutter position (xk) as a function of the pressure (p),
- (ug = fgt (tm)) for a voltage value (ug) adjusted via a keying ratio for controlling the fan (18, 43, 44) as a function of the temperature (tm) and
- (ug = fgp(p)) for the voltage value (ug) adjusted via a keying ratio for controlling the fan (18, 43, 44) as a function of the pressure (p)
are subject to hysteresis.

4. A cooling air shutter and fan control according to claim 4, characterised in that the control curves (xk = fkt(tm), xk = fkp(p), ug = fgt(tm), ug = fgp(p)) are only effective when the ignition (22) is switched on and the control curves xk = fkp(p), ug = fgp(p)) only when the air conditioning system (23) is switched on.

5. A cooling air shutter and fan control according to claim 4, characterised in that the cooling air shutters (10) are fully open when the ignition (22) is switched off.

6. A cooling air shutter and tan control according to claim 5, characterised in that the control curve (xk =fkt(tm))
- when the temperature increases:
adopts a value (xk = xk0) for the closed position (xk0) of the cooling air shutters (10) so long as the temperature (tm) is below a first temperature threshold value (tmg1),
adopts a value (xk = xk1) for the partially open position, so long as the temperature (tm) is greater than or equal to the first temperature threshold value (tmg1), but is still below a second temperature threshold value (tmg2)
and adopts a value (xk = xk2) for the fully open position (xk2) when the temperature (tm) is greater than or equal to the second temperature threshold value (tmg2) and
- when the temperature (tm) decreases:
remains at this control value (xk = xk2) so long as the temperature (tm) has not yet fallen to the first temperature threshold value (tmg1)
and from this value (tmg1) adopts the value (xk =xk1) for the partially open position (xk1), so long as the temperature has not yet fallen to a third temperature threshold value (tmg3),
and from this value (tmg3) adopts the value (xk = xk0) for the closed position.

7. A cooling air shutter and fan control according to claim 6, characterised in that the control curve (ug = fgt (tm))
- when the temperature (tm) increases:
does not actuate the fan (18, 43, 44) so long as the temperature (tm) lies below the first temperature threshold value (tmg1),
adopts a voltage value (ug) increasing linearly between the first voltage value (ug1) and a second voltage value (ug2), so long as the temperature (tm) is greater than or equal to the first threshold value (tmg1), but is still less than the second temperature threshold value (tmg2),
when the second temperature threshold value (tmg2) is reached, whereupon the cooling air shutters (10) pivot from the partially open position into the fully open position, the voltage (ug) falls to a third voltage value (ug3), the voltage (ug) being increased linearly as the temperature (tm) continues to increase, until, when a fourth temperature threshold value (tmg4) is reached, the voltage (ug) reaches a value (ugmax) for the maximum mains voltage and maintains this value
- when the temperature (tm) decreases
proceeding from a value of the temperature (tm) above the fourth temperature threshold value (tmg4),
firstly follows the same curve down to the second temperature threshold value (tmg2),
in order to then remain at the third voltage value (ug3) between the second temperature threshold value (tmg2) and the first temperature threshold value (tmg1),
and when the first temperature threshold value (tmg1) is reached, reduces the voltage value (ug) to the first voltage value (ug1), where it remains until the temperature (tm) falls to a fifth temperature threshold value (tmg5), from which point the control curve no longer actuates the fan (18, 43, 44),

8. A cooling air shutter and fan control according to claim 7, characterised in that the control curve (xk = fkp(p))
- as the pressure (p) increases,
for pressure values (p) below a first pressure threshold value (pg1) proceeds to the value (xk0) for the closed position of the cooling air shutters,
for pressure values (p) greater than or equal to the first pressure threshold value (pg1), but below a second pressure threshold value (pg2), proceeds to the value (xk1) for the partially open position of the cooling air shutters and for pressure values (p) greater than the second pressure threshold value (pg2) proceeds to the value (xk2) for the fully open position of the cooling air shutters (10) and
- when the pressure values (p) decrease:
proceeding from a value above the second pressure threshold value (pg2) down to a third pressure threshold value (pg3) lying below the second pressure threshold value (pg2), remains at the value (xk2),
for pressure values (p) smaller than or equal to the third pressure threshold value (pg3), but greater than a fourth pressure threshold value (pg4) lying below the first pressure threshold value (pg1), proceeds to the value (xk1) and for pressure values (p) smaller than or equal to the fourth pressure threshold value (pg4) proceeds to the value (xk0) for the cooling air shutters (10).

9.A cooling air shutter and fan control according to claim 8, characterised in that the control curve (ug = fgp(p))
- when the pressure (p) increases:
for pressure values (p) smaller than a first pressure threshold value (pg1), does not actuate the fan (18, 43, 44),
for pressure values (p) greater than or equal to the first pressure threshold value (pg1), but smaller than or equal to the second pressure threshold value (pg2), proceeds to a fourth voltage value (ug4),
for pressure values (p) greater than or equal to the second pressure threshold value (pg2), but smaller than or equal to a fifth pressure threshold value (pg5) lying above the second pressure threshold value (pg2), increases linearly from the fourth voltage value (ug4) to the voltage value (ugmax) and remains at this value for higher pressure values,
- when the pressure values (p) decrease:
proceeds along the same curve as for increasing pressure values (p) down to the first pressure threshold value (pg1) and for pressure values smaller than or equal to the first pressure threshold value (pg1), but greater than the fourth pressure threshold value (pg4), remains at the fourth voltage value (ug4) and for group values (p) smaller than or equal to the fourth pressure threshold value (pg4) no longer actuates the fan (18, 43, 44).

10. A cooling air shutter and fan control according to claim 9, characterised in that the cooling air shutters (10) are guided from the closed position (xk0) into the partially open position (xk1), so long as the ignition (22) is switched on and the temperature (tg) of the lubricant in the lubricant circuit of the automatic gearing reaches or exceeds a temperature threshold (tgg).

11. A cooling air shutter and fan control according to claim 10, characterised in that, proceeding from a non-actuated state (ug = 0), the fan (18, 43, 44) is acted upon by the fourth voltage value (ug4) so long as the ignition (22) is switched on and the temperature (tg) of the lubricant in the lubricant circuit of the gearing reaches or exceeds a temperature threshold value (tgg).

12. A cooling air shutter and fan control according to claim 11, characterised in that the cooling air shutters (10) are guided from the closed position (xk0) into the fully open position (xk2) so long as the ignition (22) is switched off, the engine bonnet (29) is closed and the temperature (tm) of the internal combustion engine (3) reaches or exceeds a sixth temperature threshold value (tmg6) or the temperature (ts) of the suction pipe (27) of the internal combustion engine (3) reaches or exceeds a temperature threshold value (tsg).

13. A cooling air shutter and fan control according to claim 12, characterised in that, proceeding from the non-actuated state (ug = 0), the fan (18, 43, 44) is acted upon by the first voltage value (ug1) so long as the ignition (22) is switched off, the engine bonnet (29) is closed and the temperature (tm) of the internal combustion engine (9) reaches or exceeds the sixth temperature threshold value (tmg 6) or the temperature (ts) of the suction pipe (27) of the internal combustion engine (3) reaches or exceeds the temperature threshold value (tsg).

14. A cooling air shutter and fan control according to claim 13, characterised in that, in order to actuate the cooling air shutters (10), an electromotor (12) provided with a gearing (13) drives in a rotationally rigid manner on its gearing output shaft (59) a cam (14) used for moving the electromotor cooling air shutter control (11 to 14) into its closed (xk0), partially open (xk1) and fully open (xk2) positions (xk), the electromotor (12) (being connected) via a relay (58), whose exciting circuit (74) is on the one hand permanently connected to a first pole (positive pole (+)) of a current supply (33) and on the other hand is connected by the control device (15) via sliding contacts (61 to 64) cooperating by frictional resistance with the cam (14) to a second pole (negative pole (-)) of a current supply (33) or is insulated relative thereto.

15. A cooling air shutter and fan control according to claim 14, characterised in that the cam (14) is circular in design and comprises a circular contact path (65), with which a first sliding contact (81) enters into an electrically conductive connection on an inner circular track (68), a second sliding contact (62) on a central circular track (67) and a third (63) and fourth (64) sliding contact on an outer circular track (68), an insulating surface (69, 70) neutralising the electrical connection within a restricted angle of rotation range being arranged on the inner (66) and outer (68) circular tracks respectively and the second sliding contact (62) lying in the exciting circuit (74) of the relay (58) and the first (61), third (63) and fourth (64) sliding contacts being connected with a first (71), second (72) and third (73) output of the control device (15) used for triggering the relay (58) or for moving the cooling air shutter control into the closed (xk0), partially open (xk1) and fully open (xk2) positions.

16. A cooling air shutter and fan control according to claim 15, characterised in that the triggering of the individual cooling air shutter positions (xki, i = 0, 1, 2) is subject to a time restriction, which is determined in such a manner that it is at least sufficient for a respective adjustment manoeuvre under difficult conditions.

17. A cooling air shutter and fan control according to claim 15, characterised in that the relay (58) short-circuit the electromotor (12) in the non-excited state.

18. A cooling air shutter and fan control according to claim 17, characterised in that the electronic end stage (45, 46) is designed as a semi-conductor switch, which is actuated by the control device (15) via a pulse code modulated square-wawe signal.

19. A cooling air shutter and fan control according to claim 17, characterised in that the electronic end stage (45, 46) is actuated by the control device (15) via an analog or digital signal and the end stage (45, 46) converts said signal into a keying ratio signal for actuating the semiconductor switch.

20. A cooling air shutter and fan control according to claim 18 or 19, characterised in that the control device (15) conprises input signals from a cooling water temperature sensor (21) detecting the cooling medium temperature (tm) of the internal combustion engine, a temperature sensor (26) detecting the temperature (ts) in the suction pipe of the internal combustion engine, a bonnet contact switch (28) which detects a closed position of the lid engine bonnet 29) for closing the internal combustion engine chamber (2), a temperature sensor (24) detecting the temperature (tg) of a lubricant of a gearing, a pressure sensor (25) in the cooling agent circuit of the air conditioning system (20), a switch (air conditioning switch (23)) for switching the air conditioning on and off, an answering signal from the end stage signaling the operation of the fan or semiconductor switch and a signal from an ignition switch (22), and as a function thereof controls three cooling air shutter positions (xk0, xk1, xk2) and the electronic end stage (45, 46).

21. A cooling air shutter and fan control according to claim 20, characterised in that the control device monitors itself and the connected sensors in respect of function and tests whether the cooling air shutters have reached their intended position, and in the event of an error introduces emergency operations and deposits an error code in a storage area (error store).

22. A cooling air shutter and fan control according to claim 21, characterised in that, when the ignition (22) is switched off and the engine bonnet (29) is open, a safety circuit (28) becomes effective, which prevents a uncontrolled starting of the fan (18, 43, 44).

23. A cooling air shutter and fan control according to claim 22, characterised in that the control device (15) is capable of making diagnoses and is provided with a storage area, from which a diagnostic system can read diagnostic data via a diagnostic bus (K, L).

24. A cooling air shutter and fan control according to claim 23, characterised in that, in the event of a system defect, the control device (15) triggers a warning light (77) via an error signal line (output 79).

25. A cooling air shutter and fan control according to claim 24, characterised in that the fan can run only within a limited period of time after the ignition (22) has been switched off.

26. A cooling air shutter and fan control according to claim 25, characterised in that the control device (15) is constructed according to microprocessing technology known per se.

27. A cooling air shutter and fan control according to claim 26, characterised in that both electronic end stages (45, 46) operate in timed sequence offset by a half period relative to one another.

## Revendications

1. Dispositif de commande de volets d'air de refroidissement et de ventilateur pour véhicules automobiles dont l'enceinte de moteur à combustion interne (2) reçoit un courant d'air de refroidissement, par au moins une ouverture (7), pratiquée dans la carrosserie, débouchant dans un canal d'air de refroidissement (9), le canal d'air de refroidissement (9) pouvant être ouvert ou fermé au moyen de volets d'air de refroidissement (10), commandables dans leur position (xk) et au moins un échangeur de chaleur (6, 19) et au moins un ventilateur (18, 43, 44) à vitesse variable étant placés dans le canal d'air de refroidissement (9), et un appareil de commande (15) ouvre par paliers (xk = xk0, xk = xk1 et xk = xk2) les volets d'air de refroidissement 10, au fur et à mesure qu'augmentent les besoins en refroidissement des groupes du véhicule automobile et la vitesse du ventilateur (18, 43, 44) augmente à partir de zéro alors que les volets d'air de refroidissement sont au moins partiellement ouverts (xk = xk1), caractérisé en ce que l'appareil de commande (15) abaisse une valeur de commande (ug) de la vitesse de rotation du ventilateur (18, 43, 44) d'une grandeur déterminée (ug2-ug3), lorsque les volets d'air de refroidissement (10) s'ouvrent d'un cran supplémentaire (xk = xk2) et relève à nouveau, de la grandeur (ug2-ug3), la valeur de commande (ug) réduite, lorsque les besoins en refroidissement continuent d'augmenter, de manière qu'il s'établisse dans le conduit d'air de refroidissement (9), à partir de la position partiellement ouverte (xk = xk1), un courant d'air de refroidissement croissant à peu près en continu avec les besoins en refroidissement.

2. Dispositif de commande de volets d'air de refroidissement et de ventilateur selon la revendication 1, caractérisé en ce que les besoins en refroidissement sont dérivés d'au moins l'une des valeurs suivantes:
- température (tm) d'un réfrigérant du moteur à combustion interne (3),
- pression (p) régnant dans un circuit de réfrigérant d'une installation de climatisation (20),
- température (tg) d'un liquide de lubrification d'une transmission,
- température (ts) d'un tube d'aspiration (27) du moteur à combustion interne (3),
dans lequel pour calculer les besoins en refroidissement à partir de plusieurs valeurs, on utilise pour la commande celle qui implique la valeur de commande (xk, ug) maximale pour la position des volets d'air de refroidissement (10) ou le ventilateur (43, 44).

3. Dispositif de commande de volets d'air de refroidissement et de ventilateur selon la revendication 2, caractérisé en ce que des courbes de commande
- (xk = fkt(tm)) pour la position des volets d'air de refroidissement (xk) en fonction de la température (tm),
- (xk = fkp(p)) pour la position des volets d'air derefroidissement (xk) en fonction de la pression (p)
- (ug = fgt(tm)) pour une valeur de tension (ug), réglée par un taux d'impulsion, en vue de la commande du ventilateur (18, 43, 44) en fonction de la température (tm) et
- (ug = fgp(p)) pour une valeur de tension (ug), réglée par un taux d'impulsion, en vue de la commande du ventilateur (18, 43, 44) en fonction de la pression (p)
sont des courbes à hystérésis.

4. Dispositif de commande de volets d'air de refroidissement et de ventilateur selon la revendication 3, caractérisé en ce que les courbes de commande (xk = fkt(tm), xk = fkp(p), ug = fgt(tm), ug = fgp(p)) n'entrent en action que lorsque l'allumage (22) est enclenché et les courbes de commande (xk =fkp(p), ug = fgp(p)) que lorsque l'installation de climatisation (23) est enclenchée.

5. Dispositif de commande de volets d'air de refroidissement et de ventilateur selon la revendication 4, caractérisé en ce que les volets d'air de refroidissement (10) sont totalement ouverts lorsque l'allumage (22) est coupé.

6. Dispositif de commande de volets d'air de refroidissement et de ventilateur selon la revendication 5, caractérisé en ce que la courbe de commande (xk = fkt(tm))
- lorsque la température augmente,
prend une valeur (xk = xk0) pour la position fermée (xk0) des volets d'air de refroidissement (10), aussi longtemps que la température (tm) est inférieure à une première valeur de seuil de température (tmg1),
prend une valeur (xk = xk1) pour la position partiellement ouverte, aussi longtemps que la température (tm) est supérieure ou égale à la première valeur de seuil de température (tmg1), mais inférieure à une deuxième valeur de seuil de température (tmg2)
et prend une valeur (xk = xk2) pour la position totalement ouverte (xk2), lorsque la température (tm) est supérieure ou égale à la deuxième valeur de seuil de température (tmg2) et
- lorsque la température (tm) diminue, reste sur cette valeur de commande (xk = xk2), aussi longtemps que la température (tm) n'est pas redescendue à la première valeur de seuil de température (tmg1)
et à partir de celle-ci, prend la valeur (xk = xk1) pour la position partiellement ouverte (xk1), aussi longtemps que la température (tm) n'est pas retombée à une troisième valeur de seuil de température (tmg3),
et à partir de celle-ci, prend la valeur (xk = xk0) pour la position fermée.

7. Dispositif de commande de volets d'air de refroidissement et de ventilateur selon la revendication 6, caractérisé en ce que la courbe de commande (ug = fgt(tm))
- lorsque la température (tm) augmente
n'entraîne pas la commande du ventilateur (18, 43, 44), aussi longtemps que la température (tm) reste au-dessous de la première valeur de seuil de température (tmg1),
prend une valeur de tension (ug) croissant linéairement entre la première valeur de tension (ug1) et une deuxième valeur de tension (ug2), aussi longtemps que la température (tm) est supérieure ou égale à la première valeur de seuil (tmg1), mais inférieure à la deuxième valeur de seuil de température (tmg2),
abaisse la tension (ug) jusqu'à une troisième valeur de tension (ug3), lorsqu'est atteinte la deuxième valeur de seuil de température (tmg2) pour laquelle les volets d'air de refroidissement (10) passent de la position partiellement ouverte dans la position totalement ouverte, la tension (ug) augmentant linéairement alors que la température (tm) continue de croître, jusqu'à ce qu'elle atteigne une valeur (ugmax) pour la tension maximale de bord et maintient celle-ci, jusqu'à ce que soit atteinte une quatrième valeur de seuil de température (tmg4),
- lorsque la température (tm) diminue
partant d'une valeur de température (tm) supérieure à la quatrième valeur de seuil de température (tmg4),
suit tout d'abord la même courbe pour diminuer jusqu'à la deuxième valeur de seuil de température (tmg2)
pour rester ensuite entre la deuxième valeur de seuil de température (tmg2) et la première valeur de seuil de température (tmg1), sur la troisième valeur de tension (ug3),
lorsqu'est atteinte la première valeur de seuil de température (tmg1), abaisse la valeur de tension (ug) jusqu'à la première valeur de tension (ug1) sur laquelle elle s'arrête jusqu'à un cinquième de la valeur de seuil de température (tmg5) et à partir de laquelle, elle ne commande plus le ventilateur (18, 43, 44).

8. Dispositif de commande de volets d'air de refroidissement et de ventilateur selon la revendication 7, caractérisé en ce que la courbe de commande (xk = fkp(p))
- lorsque la pression (p) augmente
pour les valeurs de pression (p) inférieures à une première valeur de seuil de pression (pg1), passe par la valeur (xk0) pour la position fermée des volets d'air de refroidissement,
pour les valeurs de pression (p) supérieures ou égales à la première valeur de seuil de pression (pg1), mais inférieures à une deuxième valeur de seuil de pression (pg2), passe par la valeur (xk1) pour la position partiellement ouverte des volets d'air de refroidissement et
pour les valeurs de pression (p) supérieures à la deuxième valeur de seuil de pression (pg2), passe par la valeur (xk2) pour la position totalement ouverte des volets d'air de refroidissement (10) et
- pour les valeurs de la pression (p) décroissant à partir d'une valeur supérieure à la deuxième valeur limite de pression (pg2) jusqu'à une troisième valeur de seuil de pression (pg3), inférieure à la deuxième valeur de seuil de pression (pg2), reste sur la valeur (xk2),
pour les valeurs de pression (p) inférieures ou égales à la troisième valeur de seuil de pression (pg3), mais supérieures à une quatrième valeur de seuil de pression (pg4), inférieure à la première valeur de seuil de pression (pg1), passe par la valeur (xk1) et pour les valeurs de pression (p) inférieures ou égales à la quatrième valeur de seuil de pression (pg4), passe par la valeur (xk0) pour les volets d'air de refroidissement (10).

9. Dispositif de commande de volets d'air de refroidissement et de ventilateur selon la revendication 8, caractérisé en ce que la courbe de commande (ug = fgp(p)
- lorsque la pression (p) augmente
pour les valeurs de pression (p) inférieures à une première valeur de seuil de pression (pg1), ne commande pas le ventilateur (18, 43, 44),
pour les valeurs de pression (p) supérieures ou égales à la première valeur de seuil de pression (pg1), mais inférieures ou égales à la deuxième valeur de seuil de pression (pg2), passe par une quatrième valeur de tension (ug4),
pour les valeurs de pression (p) supérieures ou égales à la deuxième valeur de seuil de pression (gp2), mais inférieures ou égales à une cinquième valeur de seuil de pression (pg5), supérieures à la deuxième valeur de seuil de pression (pg2), augmente linéairement de la quatrième valeur de tension (ug4) à la valeur de tension (ugmax) et reste sur celle-ci pour des valeurs encore supérieures
- pour des valeurs de pression (p) décroissant jusqu'à la première valeur de seuil de pression (pg1), suit la même courbe que pour les valeurs de pression (p) croissantes et pour les valeurs de pression inférieures ou égales à la première valeur de seuil de pression (pg1), mais supérieures à la quatrième valeur de seuil de pression (pg4), reste sur la quatrième valeur de tension (ug4) et pour la valeur de groupe (p) inférieure ou égale à la quatrième valeur de seuil de pression (pg4), ne commande plus le ventilateur (10, 18, 43, 44).

10. Dispositif de commande de volets d'air de refroidissement et de ventilateur selon la revendication 9, caractérisé en ce que les volets d'air de refroidissement (10) sont commandés de la position fermée (xk0) à la position partiellement ouverte (xk1), aussi longtemps que l'allumage (22) est enclenché et la température (tg) du liquide de lubrification atteint ou dépasse dans le circuit de liquide de la boîte de vitesses automatique, une valeur de seuil de température (tgg).

11. Dispositif de commande de volets d'air de refroidissement et de ventilateur selon la revendication 10, caractérisé en ce que le ventilateur (18, 43, 44), partant de l'état non commandé (ug = 0), reçoit une quatrième valeur de tension (ug4), aussi longtemps que l'allumage (22) est enclenché et la température (tg) du liquide de lubrification atteint ou dépasse dans le circuit de liquide de la boîte de vitesses, une valeur de seuil de température (tgg).

12. Dispositif de commande de volets d'air de refroidissement et de ventilateur selon la revendication 11, caractérisé en ce que les volets d'air de refroidissement (10) sont commandés de la position fermée (xk0) à la position totalement ouverte (xk2), aussi longtemps que l'allumage (22) est coupé, un capot de moteur (29) est fermé et la température (tm) du moteur à combustion interne (3) atteint ou dépasse une sixième valeur de seuil de température (tmg6) ou la température (ts) du tuyau d'aspiration (27) du moteur à combustion interne atteint ou dépasse une valeur de seuil de température (tsg).

13. Dispositif de commande de volets d'air de refroidissement et de ventilateur selon la revendication 12, caractérisé en ce que le ventilateur (18, 43, 44), partant de l'état non commandé (ug = 0), reçoit la première valeur de tension (ug1), aussi longtemps que l'allumage (22) est coupé, le capot de moteur (29) est fermé et la température (tm) du moteur à combustion interne (3) atteint ou dépasse la sixième valeur de seuil de température (tmg6) et/ou la température (ts) du tube d'aspiration (27) du moteur à combustion interne (3) atteint ou dépasse la valeur de seuil de température (tsg).

14. Dispositif de commande de volets d'air de refroidissement et de ventilateur selon la revendication 13, caractérisé en ce qu'un moteur électrique (12), pourvu d'une transmission (13), destiné à actionner les volets d'air de refroidissement (10), entraîne dans sa rotation un disque de commande (14) servant à commander l'actionnement (11 à 14) à moteur électrique des volets d'air de refroidissement dans sa position (xk) fermée (xk0), partiellement ouverte (xk1) et totalement ouverte (xk2), le moteur électrique (12) étant relié par un relais (58) dont le circuit d'excitation (74) est relié d'une part en permanence à un premier pôle (pôle positif (+)) d'une alimentation en courant (33) et d'autre part est relié, par l'appareil de commande (15), par l'intermédiaire de contacts frottants (61 à 64), coopérant par friction avec le disque de commande (14), à un deuxième pôle (pôle négatif (-)) d'une alimentation en courant (33) ou est isolé par rapport à celui-ci.

15. Dispositif de commande de volets d'air de refroidissement et de ventilateur selon la revendication 14, caractérisé en ce que le disque de commande (14) est circulaire et présente une trajectoire de contact (65) en anneau circulaire par laquelle un premier contact frottant (61) vient en liaison électriquement conductrice sur une trajectoire circulaire intérieure (66), un deuxième contact frottant (62) sur une trajectoire circulaire centrale (67) et un troisième contact frottant (63) et un quatrième (64) sur une trajectoire circulaire extérieure (68), une surface isolante (69, 70), supprimant la liaison active électrique sur une plage d'angle de rotation limitée, étant disposée sur la trajectoire circulaire intérieure (66) et la trajectoire circulaire extérieure (68) et le deuxième contact frottant (62) se situant dans le circuit d'excitation (74) du relais (58) et le premier contact frottant (61), le troisième (63) et le quatrième (64) étant reliés à la première sortie (71), à la deuxième sortie (72) et à la troisième sortie (73) de l'appareil de commande (15) de la commande du relais (58) ou de l'actionnement des volets d'air de refroidissement, servant dans la position fermée (xk0), partiellement ouverte (xk1) et totalement ouverte (xk2).

16. Dispositif de commande de volets d'air de refroidissement et de ventilateur selon la revendication 15, caractérisé en ce que la commande des différentes positions des volets d'air de refroidissement (xki, i = 0, 1, 2) est soumise à une limitation dans le temps qui est conçue de manière à être suffisante pour au moins une opération de déplacement dans des conditions difficiles.

17. Dispositif de commande de volets d'air de refroidissement et de ventilateur selon la revendication 15, caractérisé en ce que le relais 58 court-circuite le moteur électrique 12 à l'état non excité.

18. Dispositif de commande de volets d'air de refroidissement et de ventilateur selon la revendication 17, caractérisé en ce que l'étage de sortie électronique (45, 46) est un interrupteur à semi-conducteurs qui est commandé par l'appareil de commande (15), par l'intermédiaire d'un signal rectangulaire modulé en durée d'impulsion.
19. Dispositif de commande de volets d'air de refroidissement et de ventilateur selon la revendication 17, caractérisé en ce que l'étage de sortie électronique (45, 46) est commandé par l'appareil de commande (15), par l'intermédiaire d'un signal analogique ou numérique et l'étage de sortie (45, 46) convertit celui-ci en un signal de taux d'impulsion en vue de commander l'interrupteur à semi-conducteurs.

20. Dispositif de commande de volets d'air de refroidissement et de ventilateur selon la revendication 18 ou 19, caractérisé en ce que l'appareil de commande (15) reçoit des signaux d'entrée d'une sonde de température d'eau de refroidissement (21), enregistrant la température moyenne de refroidissement (tm) du moteur à combustion interne, d'une sonde de température (26) enregistrant la température (ts) dans le tube d'aspiration du moteur à combustion interne, d'un contact de capot (28) détectant la position fermée de l'abattant (capot de moteur 29) destiné à fermer l'enceinte de moteur à combustion interne (2), d'une sonde de température (24) enregistrant la température (tg) d'un liquide de lubrification d'une boîte de vitesses, d'un capteur de pression (25) placé dans le circuit de réfrigérant de l'installation de climatisation (20), d'un interrupteur (interrupteur d'installation de climatisation 23) pour la mise en marche/l'arrêt de l'installation de climatisation, un signal de confirmation de l'étage final, indiquant le fonctionnement du ventilateur ou de l'interrupteur à semi-conducteurs et un signal d'un contact d'allumage (22) et commande, en fonction de ceux-ci, les trois positions des volets d'air de refroidissement (xk0, xk1, xk2) et l'étage final électronique (45, 46).

21. Dispositif de commande de volets d'air de refroidissement et de ventilateur selon la revendication 20, caractérisé en ce que l'appareil de commande contrôle son propre fonctionnement ainsi que celui des capteurs raccordés et vérifie si les volets d'air de refroidissement ont atteint leur position de consigne et, dans le cas d'une erreur, amorce des fonctions d'urgence et mémorise un code de défaut dans une zone de mémoire (mémoire de défaut).

22. Dispositif de commande de volets d'air de refroidissement et de ventilateur selon la revendication 21, caractérisé en ce qu'un circuit de sécurité (28) qui évite un démarrage non contrôlé du ventilateur (18, 43, 44), est activé lorsque l'allumage (22) est coupé et le capot de moteur (29) ouvert.

23. Dispositif de commande de volets d'air de refroidissement et de ventilateur selon la revendication 22, caractérisé en ce que l'appareil de commande (15) est susceptible de fournir un diagnostic et dispose d'une zone de mémoire dans laquelle un système de diagnostic peut lire des données de diagnostic par un bus de diagnostic (K, L).

24. Dispositif de commande de volets d'air de refroidissement et de ventilateur selon la revendication 23, caractérisé en ce que l'appareil de commande (15) commande une lampe de signalisation (77) dans le cas d'un défaut du système, par l'intermédiaire d'une ligne de signalisation de défaut (sortie 79).

25. Dispositif de commande de volets d'air de refroidissement et de ventilateur selon la revendication 24, caractérisé en ce que le ventilateur ne peut continuer à tourner que pendant un temps limité, après coupure de l'allumage (22).

26. Dispositif de commande de volets d'air de refroidissement et de ventilateur selon la revendication 25, caractérisé en ce que l'appareil de commande (15) est construit selon la technique des microprocesseurs connue en soi.

27. Dispositif de commande de volets d'air de refroidissement et de ventilateur selon la revendication 26, caractérisé en ce que les deux étages de sortie électroniques (45, 46) sont synchronisés, décalés d'une demi-période.
